# EUROPÄISCHE PATENTSCHRIFT

(11) **EP 0 724 044 B1**
(45) Veröffentlichungstag und Bekanntmachung des Hinweises auf die Patenterteilung: **02.07.2003**
(21) Anmeldenummer: 96100725.9
(22) Anmeldetag: 19.01.1996
(51) Int. Cl.: E03C 1/05

(54) **Steuerung für eine Sanitärarmatur**
Control device for a sanitary fitting
Dispositif de commande d'une armature sanitaire

(30) Priorität: 25.01.1995 DE 19502148
(43) Veröffentlichungstag der Anmeldung: 31.07.1996
(73) Patentinhaber: Friedrich Grohe AG & Co. KG, 58675 Hemer (DE)
(72) Erfinder:

(56) Entgegenhaltungen:
- EP-A- 0 473 345
- EP-A- 0 547 415
- DE-A- 4 218 658
- DE-U- 9 210 464
- DE-U- 29 502 329
- FR-A- 2 706 504
- GB-A- 2 195 763
- NL-A- 8 802 707

## Beschreibung

Die Erfindung betrifft ein Verfahren zum Betrieb einer von einer getakteten Infrarotlichtsensorik berührungslos über eine Steuer- und Auswerteelektronik gesteuerte Sanitärarmatur und eine Vorrichtung zur Duchführung des Verfahrens.

Batteriebetriebene Sanitärarmatursteuerungen auf der Basis einer aktiven IR-Reflexlichtschranke senden in zeitlich definierten Abständen IR-Sendesignale (Sendeimpulse bzw. Impulsfolgen) aus, die an einem im Erfassungsbereich der Sensorik vorhandenen Gegenstand oder Körper reflektiert im Empfänger des Sensorikmoduls wieder in elektrische Signale umgewandelt werden, um nach einer Bewertung in einer nachfolgenden Steuerelektronik ggfs. einen Stellvorgang durchzuführen, z. B. den Wasserlauf der Armatur freizugeben. Zur Unterscheidung zwischen Fremd- und Eigen-IR-Strahlung werden als Sendesignale meist Impulsfolgen bzw. modulierte IR-Strahlung verwendet. Hierbei werden weiterhin zunächst nur Einzelimpulse bzw. verkürzte Impulsfolgen bis zur Annäherungsdetektion verwendet, so daß erst bei möglicher bzw. wahrscheinlicher Anwesenheit eines Gegenstandes bzw. Körpers im Erfassungsbereich zur Plausibilitätsprüfung bzw. Vermeidung unbeabsichtigten Wasserlaufs auf Impulsgruppen bzw. längere Impulsfolgen umgeschaltet wird (2-stufiger, getakteter Betrieb).

Grundsätzlich wird jedoch mit konstanten Zeitintervallen zwischen den einzelnen Sendesignalen bzw. Impulsgruppen bzw. Einzelimpulsen unabhängig von der aktuellen Umgebungshelligkeit gearbeitet.

Die erforderliche Energie für das IR-Sendesignal (aktive IR-Sensorik) bzw. die IR-Sendeimpulse bestimmt nicht unwesentlich die Nutzungsdauer einer batteriebetriebenen Sanitärarmatur für eine Batterieladung (effektive Batterielebensdauer).

Aus der EP-A-0 473 345 war bereits eine automatische Spüleinrichtung für ein Urinal bekannt, wobei zur Einsparung von elektrischer Energie von einer Helligkeitsauswerteschaltung und einem Helligkeitssensor die Detektionseinheit ab einem bestimmten Helligkeitsgrad ausgeschaltet wird.

Der Erfindung liegt die Aufgabe zugrunde, ein Verfahren und eine Vorrichtung zu schaffen, mit der der elektrische Energieverbrauch der Steuerung einer Sanitärarmatur erheblich reduziert werden kann, so daß insbesondere bei einer elektrischen Energieversorgung mittels einer Batterie die Benutzungsdauer der Batterie erheblich verlängert wird.

Diese Aufgabe wird durch ein Verfahren mit den Merkmalen des Anspruchs 1 und durch eine Vorrichtung mit den Merkmalen des Anspruchs 6 gelöst.

Weitere Ausgestaltungen der Erfindung sind in den Ansprüchen 2 bis 5 und 7 angegeben.

Die mit der Erfindung erzielbaren Vorteile bestehen insbesondere darin, daß bei batteriebetriebenen Sanitärarmaturen eine längere Benutzungsdauer pro Batterieladung ermöglicht wird, da die für die aktive IR-Sensorik erforderliche Energie während der natürlichen Nichtbenutzungsperioden minimiert wird (Nachtabsenkung). Dies kann durch eine Unterdrückung der Sendesignale bzw. der Vergrößerung der Zeitspanne zwischen zwei aufeinanderfolgenden Sendesignalen erreicht werden, falls die aktuelle Umgebungshelligkeit eine Benutzung der Armatur nicht mehr ermöglicht bzw. eine bestimmte Schwelle für die Umgebungshelligkeit unterschritten wird.
Der gravierde Nachteil aller mit einer aktiven IR-Sensorik ausgerüsteten automatischen Sanitärarmaturen auch während der Nichtanwesenheit eines potentiellen Nutzers IR-Impulse auszusenden, wird zumindest während der Zeitdauer, in denen eine Benutzung infolge mangelnder Beleuchtung bzw. Umgebungshelligkeit ausgeschlossen ist, eliminiert.

Als natürliche Nichtbenutzungsperiode ist beispielsweise der Nachtbetrieb einer im privaten Bereich betriebenen Armatur bzw. der Betrieb bei Dunkelheit im öffentlichen Bereich (z. B. Toilettenbereich einer Gaststätte etc.) zu benennen.

Kennzeichnend für den Nachtbetrieb bzw. Betrieb bei Dunkelheit ist in beiden Anwendungsfällen, wenn die natürliche Umgebungshelligkeit am Einsatzort der automatischen Armatur im Bereich der Wahrnehmungsgrenze des menschlichen Auges liegt bzw. falls die Umgebungshelligkeit einen bestimmten Grenzwert unterschreitet.

Die Steuerelektronik einer automatischen, berührungslosen Sanitärarmatur wird daher erfindungsgemäß derart erweitert, daß die aktuelle Umgebungshelligkeit erfaßt und bewertet werden kann. Anhand der ermittelten Umgebungshelligkeit wird dann entweder die Intensität der Sendesignale reduziert bzw. der zeitliche Abstand zwischen den Sendesignalen bzw. Sendeimpulsen erweitert. Vorteilhafterweise erfolgt die Messung der Umgebungshelligkeit mit Hilfe des ohnehin im Sensorikmodul der Armatur verfügbaren Empfängers, dessen Empfindlichkeit ggfs. entsprechend anzupassen (zu erhöhen) ist.

Die "Nachtabsenkung", d. h. der Energiesparmodus bei Dunkelheit, kann auch vorsätzlich vorgetäuscht werden, z. B. durch Aufkleben eines lichtundurchlässigen Aufklebers auf die Sensorikabdeckung bzw. Einbringen der Armatur in eine lichtundurchlässige Verpackung. Damit ist eine Verlängerung der möglichen Lagerzeiten bzw. Transportzeiten infolge reduzierten Energieverbrauchs möglich.

Ein Ausführungsbeispiel der Erfindung ist in der Zeichnung dargestellt und wird im folgenden näher erläutert. Es zeigt
- Figur 1: ein Blockschaltbild einer Steuerung für eine sanitäre Auslaufarmatur;
- Figur 2: ein Schaubild, in dem die Taktperioden für den normalen Arbeitsbetrieb der Steuerung angegeben sind, wobei auf der Y-Achse das Steuersignal A und auf der X-Achse die Zeit t aufgegeben ist;
- Figur 3: ein entsprechend Figur 2 aufgebautes Schaubild, wobei die Taktperiode des Steuersignals in dem Energiesparbetrieb gezeigt ist.

Das in Figur 1 gezeigte Blockschaltbild enthält eine sanitäre Wasserauslaufsteuerung. Hierin ist eine Steuer- und Auswerteelektronik 2 mit einem aus einem Sender 11 und einem Empfänger 12 (E1) bestehenden IR-Sensorikmodul 1 verbunden. Eine Batterie 5 dient zur Spannungsversorgung des Systems, eine Freigabe des Wasserlaufs erfolgt über ein Magnetventil 6.

Die Steuer- und Auswerteelektronik 2 wird durch eine Zeitgeberelektronik bzw. Zeitgeberschaltung 4 mittels eines Steuersignals A in bestimmten periodischen Zeitabständen t₁ aktiviert und führt während der Zeitdauer τ die Annäherungsmessung unter Ausgabe eines IR-Sendesignals über den Sender 11 (S) der Sensorik 1 aus. Nach Ablauf der Zeitdauer τ wird die Sensorik 1 sowie die Steuer- und Auswerteelektronik 2 aus Gründen der Energieeinsparung deaktiviert. Lediglich die Zeitgeberschaltung 4 ist ständig aktiv und löst nach Ablauf der Zeitspanne t₁ -τ eine erneute Aktivierung der Steuerund Auswerteelektronik 2 aus. In dem in Figur 2 dargestellten Schaubild ist der normale Arbeitsbetrieb der Steuer- und Auswerteelektronik 2 angegeben, wobei auf der Y-Achse das Signal A und auf der X-Achse die Zeit t eingetragen sind. Somit wird in periodischen Zeitabständen t₁ während der Aktivphase τ des Gesamtsystems ein Sendesignal abgegeben, dessen Reflexion vom Empfänger 11 (E1) der Sensorik 1, der üblicherweise nur im IR-Bereich sensitiv ist, ggfs. detektiert wird.

Erfindungsgemäß ist nun das System um einen weiteren Empfänger 13 (E2) erweitert, der mit der Zeitgeberschaltung 4 in Verbindung steht. Der Empfänger 13 ist hinsichtlich des Spektrums sichtbarer Strahlung sensitiv und kann daher zur Bestimmung der Umgebungshelligkeit verwendet werden.

Unterschreitet nun die durch den Empfänger 13 (E2) ermittelte Beleuchtungsstärke einen definierten, vorgewählten Wert, so wird das Steuersignal A, welches zur Aktivierung der Steuer- und Auswerteelektronik 2 verwendet wird, in nunmehr größeren Zeitabständen t₂ ausgegeben. Dieser Fall ist in Figur 3 dargestellt.

Die benötigte Energie für die Versorgung des Systems nach Figur 1 kann für den in Figur 2 dargestellten Fall durch die Gleichung${\text{E}}_{\text{1}} {\text{= k · τ · t/t}}_{\text{1}}$ bestimmt werden. Wobei k das Gleichstromäquivalent der Stromaufnahme der Elektronikkomponenten und des Senderstroms darstellt.

Mit Aktivierung der Nachtabsenkung (Verhalten nach Figur 3) wird die Versorgungsenergie durch die Gleichung${\text{E}}_{\text{2}} {\text{= k · τ · t/t}}_{\text{2}}$ beschrieben. Infolge der größeren Zeitdauer t₂ ergibt sich somit eine Reduzierung des Energiebedarfs E₂ im Vergleich zu E₁·

Die Schwelle für die Beleuchtungsstärke, bei der die Zeitgeberschaltung die Periodendauer für das Steuersignal A auf t₂ erhöht, wird vorteilhafterweise im Bereich der Wahrnehmungsgrenze des menschlichen Sehvermögens gewählt. Dadurch wird sichergestellt, daß das System automatisch in den Energiesparmodus umschaltet, wenn eine Benutzung der Armatur infolge der gegebenen Beleuchtungsverhältnisse bzw. Umgebungshelligkeit nicht mehr zu erwarten bzw. möglich ist.

Alternativ kann die Erfindung auch dadurch realisiert werden, daß die Umgebungshelligkeit unmittelbar durch den Empfänger 12 (E1) der Sensorik 1 erfaßt wird, der seinerseits dann vorteilhafterweise ohne Tageslichtfilter ausgeführt ist.

Eine weitere Ausführungsform der Erfindung sieht eine nichtlineare Steuerung der Meßintervallzeit t₁ in Abhängigkeit der Beleuchtungsstärke im Empfänger von 12 bzw. 13 vor.

In einer weiteren Ausführungsvariante selektiert bzw. berechnet die Steuer- und Auswerteelektronik selbst aufgrund der festgestellten Beleuchtungsstärke im Empfänger das geeignete Zeitintervall für die nächste Aktivierung des IR-Senders.

Letztendlich kann eine Reduzierung des Energieverbrauchs der Steuerung auch durch eine Verringerung der IR-Sendeleistung im Fall einer offensichtlichen Nichtbenutzungsperiode (Dunkelheit) erreicht werden.

## Patentansprüche

1. Verfahren zum Betrieb einer von einer getakteten Infrarotlichtsensorik (1) berührungslos über eine Steuer- und Auswerteelektronik (2) gesteuerte Sanitärarmatur, insbesondere Wasserauslaufarmatur, wobei die Steuer- und Auswerteelektronik (2) und die Sensorik (1) in periodischen Zeitabständen über eine Zeitgeberschaltung (4) aktiviert und deaktiviert werden, und wobei die Sensorik (1) mit einem zusätzlichen, gegenüber sichtbarer Strahlung empfindlichen Empfänger (13) die Zeitgeberschaltung (4) steuert, **dadurch gekennzeichnet, daß** die Sensorik (1) die Zeitgeberschaltung (4) derartig steuert, daß ab einer bestimmten Helligkeit in der Umgebung des Empfängers (13) eine Umschaltung der zeitgeberschaltung (4) auf eine großere Taktperiode (t2) zur elektrischen Energieeinsparung oder auf eine kleinere Taktperiode (t1) für den normalen Arbeitsbetrieb erfolgt.

2. Verfahren nach Anspruch 1, **dadurch gekennzeichnet, daß** die Helligkeit zur Umschaltung im Bereich der Wahrnehmungsgrenze des menschlichen Sehvermögens festgelegt ist.

3. Verfahren nach Anspruch 1 oder 2, **dadurch gekennzeichnet, daß** ein einziger Empfänger für Infrarotlicht und Tageslicht eingesetzt wird.

4. Verfahren nach einem der Ansprüche 1 bis 3, **dadurch gekennzeichnet, daß** eine nichtlineare Steuerung der Taktperiode (t1) in Abhängigkeit von der Beleuchtungsstärke vorgesehen ist.

5. Verfahren nach einem der Ansprüche 1 bis 4, **dadurch gekennzeichnet, daß** die Zeitgeberschaltung selbst aufgrund der festgestellten Beleuchtungsstärke im Empfänger das geeignete Zeitintervall bzw. Taktperiode für die nächste Aktivierung der Infrarotlichtsensorik und der Auswerteelektronik selektiert bzw. berechnet.

6. Vorrichtung zur berührungslosen Steuerung einer Sanitärarmatur, insbesondere Wasserauslaufarmatur, wobei die Vorrichtung eine getaktete Infrarotlichtsensorik einer Steuer- und Auswerteelektronik und zur periodischen Aktivierung und Deaktivierung der Sensorik (1) und der Steuer- und Auswerteelektronik (2) eine separate Zeitgeberschaltung (4) aufweist, und wobei in der Sensorik (1) ein Empfänger (13) für sichtbare Strahlung angeordnet ist, **dadurch gekennzeichnet, daß** der Empfänger (13) mit der Zeitgeberschaltung (4) derart verbunden ist, daß bei einer Unterschreitung einer Mindesthelligkeit in der Umgebung des Empfangers (13) die Zeitgeberschaltung (4) die Sensorik (1) und die Steuer- und Auswerteelektronik (2) mit einer Taktperiode (t₂) treibt, die größer ist, als bei der Überschreitung dieser Mindesthelligkeit.

7. Vorrichtung nach Anspruch 6, **dadurch gekennzeichnet, daß** für die elektrische Energieversorgung eine oder mehrere Batterien (5) vorgesehen sind.

## Claims

1. Method for the operation of a sanitary fitting, especially a water outlet fitting, contactlessly controlled by a clocked infra-red light sensor arrangement (1) by way of control and evaluation electronics (2), wherein the control and evaluation electronics (2) and sensor arrangement (1) are activated and deactivated at periodic intervals by means of a timer circuit (4), and wherein the sensor arrangement (1) controls the timer circuit (4) using an additional receiver (13) sensitive to visible radiation, **characterised in that** the sensor arrangement (1) so controls the timer circuit (4) that at a specific brightness in the surroundings of the receiver (13) the timer circuit (4) is switched over to a longer clocking period (t2) for saving electrical energy or to a shorter clocking period (t1) for normal working operation.

2. Method according to claim 1, **characterised in that** the brightness for switching-over is set in the region of the limits of perception of human sight.

3. Method according to claim 1 or 2, **characterised in that** a single receiver is used for infra-red light and daylight.

4. Method according to one of claims 1 to 3, **characterised in that** non-linear control of the clocking period (t1) in dependence upon the illumination intensity is provided.

5. Method according to one of claims 1 to 4, **characterised in that** the timer circuit itself selects and calculates, on the basis of the ascertained illumination intensity in the receiver, the suitable time interval or clocking period for the next activation of the infra-red light sensor arrangement and evaluation electronics.

6. Apparatus for contactlessly controlling a sanitary fitting, especially a water outlet fitting, wherein the apparatus has a clocked infra-red light sensor arrangement of control and evaluation electronics and, for periodic activation and deactivation of the sensor arrangement (1) and control and evaluation electronics (2), a separate timer circuit (4), and wherein a receiver (13) for visible radiation is arranged in the sensor arrangement (1), **characterised in that** the receiver (13) is so connected to the timer circuit (4) that, when the brightness in the surroundings of the receiver (13) is below a minimum, the timer circuit (4) operates the sensor arrangement (1) and control and evaluation electronics (2) with a clocking period (t₂) which is longer than when that minimum brightness is exceeded.

7. Apparatus according to claim 6, **characterised in that** one or more batteries (5) are provided for the supply of electrical energy.

## Revendications

1. Procédé de fonctionnement d'un robinet sanitaire commandé par un capteur à infrarouge cadencé (1), sans contact par une électronique de commande et d'exploitation (2), notamment un robinet de distribution d'eau, selon lequel
l'électronique de commande et d'exploitation (2) et le capteur (1) sont activés dans un intervalle de temps périodique par un circuit d'horloge (4) et désactivés dans les mêmes conditions, et le capteur (1) commande, par un récepteur (13) supplémentaire, sensible au rayonnement visible, le circuit d'horloge (4),
**caractérisé en ce que**
le capteur (1) commande le circuit d'horloge (4) de façon qu'à partir d'une certaine luminosité dans l'environnement du récepteur (13), la commutation du circuit d'horloge (4) se fait vers une période d'horloge (t2) plus grande pour économiser de l'énergie électrique ou vers une période d'horloge plus petite (t1) pour le fonctionnement actif normal.

2. Procédé selon la revendication 1,
**caractérisé en ce que**
la luminosité pour commuter est fixée dans la plage des limites de perception de la vision humaine.

3. Procédé selon la revendication 1 ou 2,
**caractérisé par**
un unique récepteur pour la lumière infrarouge et la lumière diurne.

4. Procédé selon l'une quelconque des revendications 1 à 3,
**caractérisé par**
une commande non linéaire de la période d'horloge (t1) en fonction de l'intensité d'éclairage.

5. Procédé selon l'une quelconque des revendications 1 à 4,
**caractérisé en ce que**
le circuit d'horloge sélectionne ou calcule seul à partir de l'intensité d'éclairage constaté dans le récepteur, l'intervalle de temps approprié ou la période d'horloge pour l'activation suivante, du capteur à infrarouge et l'électronique d'exploitation.

6. Dispositif pour la commande sans contact d'un robinet sanitaire, notamment d'un robinet de distribution d'eau, selon lequel
le dispositif comporte un capteur à lumière infrarouge cadencé, une électronique de commande et d'exploitation, et un circuit d'horloge séparé (4) pour activer et désactiver de manière périodique le capteur (1) et l'électronique de commande et d'exploitation (2), avec un récepteur (13) monté dans le capteur (1), pour le rayonnement visible,
**caractérisé en ce que**
le récepteur (13) est relié au circuit d'horloge (4) de façon, qu'en cas de dépassement d'une luminosité minimale dans l'environnement du récepteur (13), le circuit d'horloge (4) pilote le capteur (1) et l'électronique de commande et d'exploitation (2) avec une période d'horloge (t2) supérieure à celle correspondant au dépassement de cette luminosité minimale.

7. Dispositif selon la revendication 6,
**caractérisé en ce qu'**
une ou plusieurs batteries (5) assurent l'alimentation en énergie électrique.
